# EUROPÄISCHE PATENTANMELDUNG

(11) **EP 4 768 778 A1**
(43) Veröffentlichungstag der Anmeldung: **01.07.2026**
(21) Anmeldenummer: 25226168.0
(22) Anmeldetag: 22.12.2025
(51) Int. Cl.: F21V 5/00

(54) **KOMPAKTE LEUCHTANORDNUNG**

(30) Priorität: 30.12.2024 DE 102024139862
(71) Anmelder: Trilux GmbH & Co. KG, 59759 Arnsberg (DE)
(72) Erfinder: Seltmann, Stefan, 55802 Balve (DE); Ganzer, Bernd, 58675 Hemer (DE)
(74) Vertreter: Lippert Stachow Patentanwälte Rechtsanwälte

(57) **Zusammenfassung**

Die Erfindung betrifft eine Leuchtanordnung umfassend mindestens vier Lichtquellen (1.1, 1.2, 1.3, 1.4, 1.5) sowie mindestens eine erste Optikelementanordnung (2) und eine zweite Optikelementanordnung (3), wobei die erste Optikelementanordnung (2) mindestens zwei erste Optikelemente (2.1, 2.2) und die zweite Optikelementanordnung mindestens zwei zweite Optikelemente (3.1, 3.2, 3.3) umfasst, wobei jedes Optikelement (2.1, 2.2, 3.1, 3.2, 3.3) jeweils einer der Lichtquellen (1.1, 1.2, 1.3, 1.4, 1.5) zugeordnet und dergestalt an ihr angeordnet ist, dass von der Lichtquelle (1.1, 1.2, 1.3, 1.4, 1.5) emittiertes Licht in einen Lichteinkoppelabschnitt des Optikelements (2.1, 2.2, 3.1, 3.2, 3.3) einkoppelbar und von einem Lichtauskoppelabschnitt des Optikelements (2.1, 2.2, 3.1, 3.2, 3.3), der von dem Lichteinkoppelabschnitt beabstandet ist, gemäß dessen optischen Eigenschaften gelenkt auskoppelbar ist, wobei sich die ersten Optikelemente (2.1, 2.2) in ihren optischen Eigenschaften von den zweiten Optikelementen (3.1, 3.2, 3.3) unterscheiden, wobei die ersten Optikelemente (2.1, 2.2) derart angeordnet und ausgebildet sind, dass diese ein zwischen ihren Außenflächen angeordnetes erstes Aufnahmevolumen (4) horizontal begrenzen, wobei die ersten Optikelemente (2.1, 2.2) und die zweiten Optikelemente (3.1, 3.2, 3.3) derart zueinander angeordnet sind, dass mindestens ein zweites Optikelement (3.1, 3.2, 3.3) in das erste Aufnahmevolumen (4) vertikal eingreift. (Fig. 1a)

## Beschreibung

Die Erfindung betrifft eine Leuchtanordnung gemäß dem Oberbegriff von Anspruch 1 sowie eine Leuchte mit einer solchen Leuchtanordnung.

Leuchtanordnungen weisen regelmäßig Lichtquellen wie beispielsweise LEDs auf. LEDs haben die Eigenschaft, dass sie das emittierte Licht als Punktlichtquellen abstrahlen. Eine solche Abstrahlcharakteristik einer Punktlichtquelle ist oftmals jedoch nicht gewünscht. Aus dem Stand der Technik ist es bekannt, zusätzlich eine Optikelementanordnung mit mehreren Optikelementen vorzusehen, wobei jeder Lichtquelle mindestens ein Optikelement zugeordnet ist. Dabei ist ein Optikelement derart an einer Lichtquelle angeordnet, dass von der Lichtquelle emittiertes Licht in einem Lichteinkoppelabschnitt des Optikelements einkoppelbar ist bzw. eingekoppelt wird. Das Licht wird in dem Optikelement gemäß dessen optischen Eigenschaften gelenkt, wobei es von einem von dem Lichteinkoppelabschnitt beabstandeten, insbesondere zumindest abschnittsweise vertikal beabstandeten, Lichtauskoppelabschnitt auskoppelbar ist bzw. ausgekoppelt wird. Auf diese Weise können mit den Optikelementen unter anderem Lichtverteilung und Abstrahlwinkel beeinflusst und die Abstrahlcharakteristik der Leuchtanordnung festgelegt werden. Um zudem die Gesamtlichtleistung der Leuchtanordnung zu erhöhen oder deren Lichtverteilung zu verbessern, können beispielsweise mehrere Lichtquellen nebeneinander in einem sogenannten Array angeordnet werden. Dabei ist es üblich, eine der Lichtquellen entsprechende Anzahl an Optikelementen ebenfalls in einer Ebene nebeneinander in einem Array anzuordnen, sodass mindestens ein Optikelement einer Lichtquelle zugeordnet ist.

Allerdings ist die maximale Packungsdichte der Lichtquellen, also die Anzahl Lichtquellen, die in einer insbesondere horizontalen Ebene pro Fläche nebeneinander angeordnet werden können, und damit auch die Gesamtlichtleistung einer festgelegten Fläche unter anderem durch die Optikelemente limitiert. Diese sind in ihrer Ausgestaltung nicht völlig frei, sondern müssen bestimmte Geometrien und auch eine bestimmte Größe aufweisen, um die gewünschte Lichtlenkung des Lichts, das von der dem jeweiligen Optikelement zugeordneten Lichtquelle emittiert wird und durch das Optikelement hindurchtritt, und somit die gewünschte Abstrahlcharakteristik der Leuchtanordnung bereitstellen zu können. Die Größe der Optikelemente kann für eine Erhöhung der Packungsdichte daher nicht beliebig reduziert werden. Hinsichtlich der Beleuchtungsqualität ist ferner problematisch, dass der Brechungsindex an der Grenzfläche zwischen Lichtauskoppelabschnitt des Optikelements und beispielsweise Luft wellenlängenabhängig ist, was bedeutet, dass Licht unterschiedlicher Wellenlängen unterschiedlich stark gebrochen wird (sog. chromatische Aberration). Dieser Effekt ist unerwünscht, da er dazu führt, dass beispielsweise weißes Licht durch das Optikelement zumindest teilweise in seine einzelnen Bestandteile aufgespalten wird und ein Farbsaum die Abstrahlanordnung aus Lichtquelle und Optikelement entstehen kann.

Der vorliegenden Erfindung liegt daher die Aufgabe zugrunde, eine Leuchtanordnung bzw. eine Leuchte bereitzustellen, durch die zumindest ein Nachteil gattungsgemäßer Leuchtanordnungen bzw. Leuchten behoben ist.

Als eine Lösung der der vorliegenden Erfindung zugrundeliegenden Aufgabe schlägt die Erfindung eine Leuchtanordnung mit den Merkmalen gemäß Anspruch 1 vor. Die erfindungsgemäße Leuchtanordnung erstreckt sich in einer Längsrichtung und in einer senkrecht zu dieser gerichteten Querrichtung sowie in einer zu Längsrichtung und Querrichtung senkrecht gerichteten Vertikalrichtung. Ferner umfasst die Leuchtanordnung mindestens vier Lichtquellen, die horizontal nebeneinander angeordnet sind. Insbesondere sind die Lichtquellen horizontal in einer Ebene nebeneinander angeordnet. Darüber hinaus umfasst die Leuchtanordnung mindestens eine erste Optikelementanordnung mit mindestens zwei ersten Optikelementen und eine zweite Optikelementanordnung mit mindestens zwei zweiten Optikelementen. Insbesondere entspricht die Gesamtanzahl an Optikelementen der Anzahl der in der Leuchtanordnung vorgesehenen Lichtquellen. Allgemein bevorzugt ist jedem Optikelement jeweils genau eine Lichtquelle zugeordnet und jeder Lichtquelle genau ein Optikelement zugeordnet. Eine Lichtquelle kann insbesondere mindestens eine LED, insbesondere genau eine LED oder ein Paar an LEDs, beispielsweise eine kaltweißes Licht emittierende LED und eine warmweißes Licht emittierende LED, oder drei LEDs, die jeweils Licht mit unterschiedlicher Lichtfarbe abstrahlen und deren gemischtes Licht weißes Licht ist, beispielsweise zu dritt als RGB-LED-Anordnung ausgebildet sind, aufweisen. Insbesondere kann dies auf sämtliche Lichtquellen der Leuchtanordnung zutreffen. Die erste und die zweite Optikelementanordnung müssen nicht zwangsläufig die gleiche Anzahl Optikelemente aufweisen. Beispielsweise ist denkbar, dass die erste Optikelementanordnung eine gerade Anzahl an Optikelementen aufweist, während die zweite Optikelementanordnung eine ungerade Anzahl an Optikelementen aufweist oder umgekehrt. Jedes der Optikelemente ist einer der Lichtquellen zugeordnet, wobei jeder Lichtquelle mindestens ein Optikelement zugeordnet ist. Die Optikelemente weisen einen Lichteinkoppelabschnitt zur Einkopplung des von den Lichtquellen emittierten Lichtes und einen Lichtauskopplungsabschnitt zur Auskopplung des Lichtes auf. Dabei wird das Licht durch die Optikelemente gemäß ihren optischen Eigenschaften gelenkt, wobei sich die ersten Optikelemente in ihren optischen Eigenschaften von den zweiten Optikelementen unterscheiden. Die ersten Optikelemente und die zweiten Optikelemente unterscheiden sich somit in ihren lichtlenkenden Eigenschaften. Bei einer Anordnung einer selben Lichtquelle an einerseits dem Lichteinkoppelabschnitt eines ersten Optikelements und andererseits dem Lichteinkoppelabschnitt eines zweiten Optikelements wird das von der Lichtquelle emittierte Licht jeweils auf unterschiedliche Weise durch das jeweilige Optikelement gelenkt und somit in seinem Strahlverlauf beeinflusst, wenn es durch das jeweilige Optikelement ausgehend von dessen jeweiligem Lichteinkoppelabschnitt bis zu dessen jeweiligem Lichtauskoppelabschnitt hindurchtritt und von diesem aus in eine Umgebung der Leuchtanordnung abgestrahlt wird. Die unterschiedlichen optischen Eigenschaften können beispielsweise durch unterschiedliche Geometrien der Optikelemente, beispielsweise unterschiedliche geometrische Ausgestaltung der Lichteinkoppelabschnitte, der Lichtauskoppelabschnitte und/oder der zwischen diesen verlaufenden, den Körper des jeweiligen Optikelements begrenzenden Außenflächen bedingt sein und/oder durch unterschiedliche Materialien mit beispielsweise unterschiedlichen Brechungsindizes, aus denen die unterschiedlichen Optikelemente hergestellt sind.

Die ersten und zweiten Optikelemente weisen jeweils Außenflächen auf, die die äußere Begrenzung der Optikelemente bilden. Die Außenflächen der Optikelemente verlaufen von dem unteren vertikalen Ende bis zum oberen vertikalen Ende der Optikelemente, so dass die horizontale Erstreckungslänge eines jeden Optikelements über seine gesamte Höhe, d.h. über seinen gesamten Verlauf entlang der Vertikalrichtung, durch seine Außenfläche begrenzt und somit definiert ist. Die ersten Optikelemente sind derart angeordnet und ausgebildet, dass sie ein zwischen ihren Außenflächen angeordnetes erstes Aufnahmevolumen horizontal begrenzen. Zusätzlich oder alternativ sind die zweiten Optikelemente derart angeordnet und ausgebildet, dass diese ein zwischen ihren Außenflächen angeordnetes zweites Aufnahmevolumen horizontal begrenzen. Ein horizontales Begrenzen des Aufnahmevolumens durch die Außenflächen von Optikelementen bedeutet, dass die Optikelemente sich über einen selben vertikalen Erstreckungsabschnitt erstrecken, über den hinweg sie entlang einer ersten horizontalen Richtung voneinander beabstandet sind, wobei sie entlang einer auf der ersten horizontalen Richtung senkrecht stehenden zweiten horizontalen Richtung innerhalb des vertikalen Erstreckungsabschnitts sich mit Bezug auf die erste horizontale Richtung gegenüberliegend verlaufen. Das Aufnahmevolumen ist einerseits durch die vertikale Erstreckungslänge, d.h. Höhe, des vertikalen Erstreckungsabschnitts, andererseits durch den Abstand entlang der ersten horizontalen Richtung und darüber hinaus durch die innerhalb des vertikalen Erstreckungsabschnitts maximale Strecke entlang der zweiten horizontalen Richtung definiert, über die hinweg die Optikelemente innerhalb des vertikalen Erstreckungsabschnitts sich entlang der ersten horizontalen Richtung gegenüberliegend verlaufen. Beispielsweise kann die erste horizontale Richtung die Längsrichtung und kann die zweite horizontale Richtung die Querrichtung sein. Das Aufnahmevolumen ist sowohl vertikal als auch horizontal auf einen solchen Bereich beschränkt, über den hinweg sich die Optikelemente, deren Außenseiten das Aufnahmevolumen begrenzen, mit ihrer horizontalen und vertikalen Erstreckung erstrecken. Indem das Aufnahmevolumen durch die Außenflächen der Optikelemente begrenzt ist, ist seine vertikale Erstreckungslänge jedenfalls nicht größer als die maximale Höhe des kleinsten das Aufnahmevolumen begrenzenden Optikelements. Die maximale vertikale Höhe eines Optikelements ist der Abstand in Vertikalrichtung einer durch einen in Bezug auf die Vertikalrichtung untersten Punkt des Optikelements verlaufenden unteren horizontalen Ebene zu einer durch einen in Bezug auf die Vertikalrichtung obersten Punkt des Optikelements verlaufenden oberen horizontalen Ebene. Insbesondere kann das Aufnahmevolumen einen offenen Raum bilden, der in Querrichtung und/oder in Vertikalrichtung und/oder in mindestens einer dazwischen liegenden Richtung offen ist. Dies bedeutet, dass das Aufnahmevolumen in dieser Richtung zwar gemäß der vorgenannten Definition begrenzt ist, jedoch nicht durch die das Aufnahmevolumen mit ihren Außenflächen begrenzenden jeweiligen Optikelemente vollständig abgeschlossen wird.

Erfindungsgemäß sind die ersten und die zweiten Optikelemente derart zueinander angeordnet, dass mindestens ein erstes Optikelement in das zweite Aufnahmevolumen und/oder mindestens ein zweites Optikelement in das erste Aufnahmevolumen vertikal, also in Vertikalrichtung, eingreift. Die Verwendung von einer ersten Optikelementanordnung und einer zweiten Optikelementanordnung hat den Vorteil, dass das Aufnahmevolumen, das auch bei aus dem Stand der Technik bekannten Leuchtanordnungen üblicherweise zwischen zwei Optikelementen vorhanden ist, nicht mehr ungenutzt bleibt. Durch das vertikale Eingreifen mindestens eines ersten Optikelements und/oder mindestens eines zweiten Optikelements in das zweite Aufnahmevolumen bzw. in das erste Aufnahmevolumen wird das Aufnahmevolumen zumindest teilweise mit einem zusätzlichen Optikelement aufgefüllt, wodurch eine verbesserte Volumenausnutzung und eine besonders hohe Packungsdichte erreichbar sind. Durch die Erhöhung der Packungsdichte kann vorteilhaft auch das Abiotic Depletion Potential der erfindungsgemäßen Leuchtanordnung verringert werden, da gesamthaft weniger Material bei gleicher oder höherer Gesamtlichtleistung benötigt wird. Ferner können die ersten Optikelemente und die zweiten Optikelemente derart relativ zueinander angeordnet werden, dass sie sich horizontal zumindest teilweise überlappen. Bevorzugt verläuft ein erstes Optikelement innerhalb eines von den Außenflächen von zweiten Optikelementen begrenzten zweiten Aufnahmevolumens über einen selben vertikalen Abschnitt hinweg und über einen selben Abschnitt entlang einer bestimmten horizontalen Richtung hinweg, über den hinweg auch die zweiten Optikelemente verlaufen, wobei die zweiten Optikelemente entlang einer auf der bestimmten horizontalen Richtung senkrechten Richtung voneinander beabstandet sind und das erste Optikelement bezogen auf diese horizontale Richtung zwischen den zweiten Optikelementen angeordnet ist. Bevorzugt verläuft das erste Optikelement an zumindest einer bestimmten Vertikalposition innerhalb des genannten vertikalen Abschnitts entlang der bestimmten horizontalen Richtung über mindestens 10 %, insbesondere mindestens 20 %, insbesondere mindestens 30 % der Erstreckungslänge der beiden zweiten Optikelemente entlang der bestimmten horizontalen Richtung an dieser bestimmten Vertikalposition. Bevorzugt verläuft ein zweites Optikelement innerhalb eines von den Außenflächen von ersten Optikelementen begrenzten ersten Aufnahmevolumens über einen selben vertikalen Abschnitt hinweg und über einen selben Abschnitt entlang einer bestimmten horizontalen Richtung hinweg, über den hinweg auch die ersten Optikelemente verlaufen, wobei die ersten Optikelemente entlang einer auf der bestimmten horizontalen Richtung senkrechten Richtung voneinander beabstandet sind und das zweite Optikelement bezogen auf diese horizontale Richtung zwischen den ersten Optikelementen angeordnet ist. Bevorzugt verläuft das zweite Optikelement an zumindest einer bestimmten Vertikalposition innerhalb des genannten vertikalen Abschnitts entlang der bestimmten horizontalen Richtung über mindestens 10 %, insbesondere mindestens 20 %, insbesondere mindestens 30 % der Erstreckungslänge der beiden ersten Optikelemente entlang der bestimmten horizontalen Richtung an dieser bestimmten Vertikalposition. Bei entsprechender geometrischer Ausführung der Optikelemente hat dies hat den Vorteil, dass in einem überlappenden Bereich von einem Optikelement ausgekoppeltes Licht, das aufgrund chromatischer Aberration zumindest teilweise in einzelne Farben aufgespalten wird, von Licht des überlappenden Optikelements überlagert werden kann, das der chromatischen Aberration nicht oder weniger stark unterliegt. Auf diese Weise kann ein Farbsaum eines Optikelements bzw. mehrerer Optikelemente ausgeglichen werden, sodass die Beleuchtungsqualität der erfindungsgemäßen Leuchtanordnung steigt.

In einer Ausführungsform sind die Lichtquellen entlang einer Linie in einer Reihe in Längsrichtung der Leuchtanordnung horizontal nebeneinander angeordnet. In einer weiteren Ausführungsform sind die Lichtquellen entlang von mindestens einer ersten Linie in einer ersten Reihe und entlang einer zweiten Linie in einer zweiten Reihe angeordnet, wobei die erste Reihe und die zweite Reihe in Querrichtung zueinander versetzt angeordnet sind. Insbesondere sind die ersten Optikelemente Lichtquellen einer ersten Reihe und die zweiten Optikelemente Lichtquellen einer zweiten Reihe zugeordnet. Zudem können die Lichtquellen der ersten Reihe und die Lichtquellen der zweiten Reihe in Längsrichtung derart versetzt zueinander angeordnet sein, dass zumindest ein Teil der Lichtquellen der ersten Reihe jeweils in Längsrichtung auf Höhe eines geometrischen Schwerpunkts eines zweiten Aufnahmevolumens in Längsrichtung und/oder umgekehrt angeordnet ist. Die Lichtquellen können auch in drei, vier oder mehr Reihen angeordnet sein.

In einer Ausführungsform weisen die Außenflächen der ersten Optikelemente eine andere Geometrie als die Außenflächen der zweiten Optikelemente auf. Vorteilhaft können die Optikelemente dadurch derart angepasst sein, dass diese möglichst weit vertikal in das erste und/oder zweite Aufnahmevolumen eingreifen, um die Volumenausnutzung weiter zu verbessern. Ferner können die Außenflächen der Optikelemente derart aufeinander abgestimmt sein, dass eine Überlappung gezielt in den Bereichen vorliegt, in denen ein Farbsaum auftritt und/oder dass der überlappende Bereich mindestens eines der Optikelemente derart ausgeführt ist, dass dieser einen Farbsaum eines oder mehrerer anderer Optikelemente ausleuchtet. In einer Ausführungsform sind die Außenflächen der mindestens zwei ersten Optikelemente und/oder der mindestens zwei zweiten Optikelemente zueinander im Wesentlichen identisch ausgeführt. Vorzugsweise sind die ersten Optikelemente im Wesentlichen identisch zueinander ausgeführt. Alternativ oder zusätzlich sind die zweiten Optikelemente im Wesentlichen identisch zueinander ausgeführt.

In einer weiteren Ausführungsform weisen die ersten Optikelemente und die zweiten Optikelemente darüber hinaus jeweils einen durch ihre jeweiligen Außenflächen begrenzten horizontalen mittleren Durchmesser auf. Dabei nimmt der horizontale mittlere Durchmesser der ersten Optikelemente oder der zweiten Optikelemente ausgehend von der Lichtquelle, dem das jeweilige Optikelement zugeordnet ist, entlang der Vertikalrichtung in zumindest einem vertikalen Abschnitt des jeweiligen Optikelements zu. Gleichzeitig nimmt der horizontale mittlere Durchmesser des jeweilig anderen mindestens einen in das Aufnahmevolumen eingreifenden ersten oder zweiten Optikelements ausgehend von der Lichtquelle, dem das jeweilige Optikelement zugeordnet ist, in der Vertikalrichtung in zumindest einem Teil desselben vertikalen Abschnitts ab. Mit einer derartigen Ausgestaltung der Optikelemente kann ein besonders tiefes vertikales Eingreifen des ersten Optikelementes und/oder des zweiten Optikelements in das erste bzw. zweite Aufnahmevolumen erreicht werden. Dabei kann eine Zunahme des horizontalen mittleren Durchmessers auch über einen längeren Abschnitt erfolgen als eine Abnahme oder umgekehrt. Auch müssen Zunahme und Abnahme nicht zwingend mit derselben Steigung erfolgen, sondern können zueinander unterschiedliche Steigungen aufweisen. So kann die Zunahme des horizontalen mittleren Durchmessers beispielsweise stärker sein als die Abnahme oder umgekehrt. Darüber hinaus können mehrere, insbesondere mindestens zwei, vertikale Abschnitte vorgesehen sein, in denen der horizontale mittlere Durchmesser der ersten Optikelemente oder der zweiten Optikelemente zunimmt, während der mittlere horizontale Durchmesser des jeweils anderen mindestens einen in das Aufnahmevolumen eingreifenden ersten oder zweiten Optikelements abnimmt.

In einer Ausführungsform greift das mindestens eine erste in das zweite Aufnahmevolumen eingreifende Optikelement mit mindestens 10%, 20%, 30%, 40%, 50%, 70% oder 90% der maximalen vertikalen Höhe vertikal in das zweite Aufnahmevolumen ein. Zusätzlich oder alternativ kann das zweite in das erste Aufnahmevolumen eingreifende Optikelemente mit mindestens 10%, 20%, 30%, 40%, 50%, 70% oder 90% der maximalen vertikalen Höhe vertikal in das erste Aufnahmevolumen eingreifen. Je weiter das erste und/oder das zweite Optikelement in das erste bzw. zweite Aufnahmevolumen eingreift, desto mehr kann die Volumenausnutzung der erfindungsgemäßen Leuchtanordnung verbessert und der erforderliche Bauraum reduziert bzw. der verfügbare Bauraum genutzt werden. Für die Verbesserung der Volumenausnutzung ist es ferner vorteilhaft, wenn das jeweilige erste und/oder zweite Aufnahmevolumen der erfindungsgemäße Leuchtanordnung, in das das mindestens eine erste oder zweite Optikelement vertikal eingreift, zu mindestens 10%, 15%, 20%, 30% oder 50% von dem mindestens einen ersten oder zweiten Optikelement ausgefüllt ist. Greifen mehrere Optikelemente in ein Aufnahmevolumen ein, beziehen sich die Prozentangaben auf die Summe aller eingreifenden Optikelemente.

In einer Ausführungsform sind das erste Optikelement und das zweite Optikelement jeweils dergestalt lichtlenkend ausgebildet, dass zumindest ein Teil des in sie jeweils eingekoppelten Lichts eine gemäß einer durch das jeweilige Optikelemente definierten Wellenlängenabhängigkeit festgelegte Ablenkung gegenüber einer Vertikalachse des Optikelements erfährt. Dabei können die ersten Optikelemente in dieser Ausführungsform zumindest teilweise eine andere Wellenlängenabhängigkeit als die zweiten Optikelemente aufweisen, insbesondere eine zu der Wellenlängenabhängigkeit der zweiten Optikelemente inverse Wellenlängenabhängigkeit aufweisen. Dies kann beispielsweise durch eine anders gestaltete Form des Lichteinkoppelabschnitts und/oder des Lichtauskoppelabschnitts oder durch lichtbrechende oder alternativ lichtreflektierende Strukturen erreicht sein. Eine zu einer ersten Wellenlängenabhängigkeit inverse Wellenlängenabhängigkeit der Ablenkung bedeutet, dass bei einer dieser Wellenlängenabhängigkeiten die Ablenkung mit steigender Wellenlänge des Lichts zunimmt, bei der anderen dieser Wellenlängenabhängigkeiten die Ablenkung mit steigender Wellenlänge des Lichts abnimmt. Das Vorsehen unterschiedlicher Wellenlängenabhängigkeiten ist unter anderem dahingehend vorteilhaft, als auf diese Weise erreicht werden kann, dass die ersten und zweiten Optikelemente Farbsäume in unterschiedlicher Weise ausbilden, sodass die jeweiligen Farbsäume der ersten und zweiten Optikelemente besonders gut von den jeweils anderen Optikelementen ausgeleuchtet werden können.

In einer Ausführungsform sind die ersten und zweiten Optikelemente jeweils dergestalt der jeweiligen Lichtquelle zugeordnet und an dieser angeordnet, dass von der Lichtquelle emittiertes Licht in das Optikelemente einkoppelbar ist und nach einer Propagation durch das Optikelement aus diesem auskoppelbar ist. Dabei kann das eingekoppelte Licht bei zumindest einigen der ersten und zweiten Optikelementen während seiner Propagation eine Totalreflexion innerhalb des Optikelements erfahren. Der die Totalreflexion erfahrene Anteil in den zumindest einigen der ersten Optikelemente ist größer als in den zumindest einigen der zweiten Optikelementen. Insbesondere ist der eine Totalreflexion erfahrende Anteil mindestens doppelt so groß, insbesondere mindestens fünfmal so groß oder insbesondere mindestens zehnmal so groß. Vorzugsweise sind ausschließlich die ersten Optikelemente oder ausschließlich die zweiten Optikelemente Total-Internal-Reflection-Linsen (TIR-Linsen). Ferner ist es bevorzugt, wenn ausschließlich die ersten Optikelemente oder ausschließlich die zweiten Optikelemente Refraktorlinsen sind. In einer besonders bevorzugten Ausführungsform sind entweder die ersten Optikelemente oder die zweiten Optikelemente TIR-Linsen und die jeweils anderen der ersten oder zweiten Optikelemente Refraktorlinsen. In einer anderen Ausführungsform sind sowohl die ersten Optikelemente als auch die zweiten Optikelemente jeweils TIR-Linsen oder Refraktorlinsen. Grundsätzlich können sich die TIR-Linsen und/oder die Refraktorlinsen in ihren optischen Eigenschaften und/oder in der Geometrie ihrer Außenflächen voneinander unterscheiden.

In einer Ausführungsform stellt zumindest eines der ersten Optikelemente, insbesondere mehrere der ersten Optikelemente, insbesondere alle ersten Optikelemente, eine von mindestens einem der zweiten Optikelemente, insbesondere mehreren zweiten Optikelementen, insbesondere allen zweiten Optikelementen unterschiedliche Lichtverteilungskurve (LVK) bereit. Insbesondere sind die optischen Eigenschaften mindestens eines der ersten Optikelemente, insbesondere mehrerer der ersten Optikelemente, insbesondere aller ersten Optikelemente, derart ausgeführt und/oder das erste Optikelement derart relativ zur zugeordneten Lichtquelle angeordnet, dass eine Abstrahlanordnung aus dem mindestens einen ersten Optikelement und der zugeordneten Lichtquelle eine andere LVK bereitstellt, als eine Abstrahlanordnung aus mindestens einem zweiten Optikelement, insbesondere mehreren zweiten Optikelementen, insbesondere allen zweiten Optikelementen, und der diesem zugeordneten Lichtquelle. Insbesondere wird die LVK der Abstrahlanordnung aus dem mindestens einen zweiten Optikelement und der zugeordneten Lichtquelle durch die optischen Eigenschaften des mindestens einen zweiten Optikelements und/oder durch die relative Anordnung des zweiten Optikelements zur Lichtquelle bestimmt. In einer Ausführungsform stellen alle der ersten Optikelemente eine im Wesentlichen identische LVK bereit. Alternativ stellt zumindest ein erstes Optikelement eine von zumindest einem weiteren ersten Optikelement verschiedene LVK bereit. In einer weiteren Ausführungsform stellen alle der zweiten Optikelemente eine im Wesentlichen identische LVK bereit. Alternativ stellt zumindest ein zweites Optikelement eine von zumindest einem weiteren zweiten Optikelement verschiedene LVK bereit. Grundsätzlich können durch die Bereitstellung unterschiedlicher LVK, ob innerhalb der ersten und/oder zweiten Optikelemente oder zwischen diesen, vorteilhaft verschiedene Bereiche eines Raumes gezielt und unterschiedlich ausgeleuchtet werden. Beispielsweise kann auf diese Weise ein Abstrahlen der erfindungsgemäßen Leuchtanordnung in unterschiedlichen Raumwinkeln realisiert werden.

In einer anderen Ausführungsform stellen die ersten Optikelemente und die zweiten Optikelemente eine im Wesentlichen identische LVK bereit. Insbesondere wird die von den ersten und zweiten Optikelementen bereitgestellte LVK durch die optischen Eigenschaften der jeweiligen Optikelemente und/oder durch die relative Anordnung der jeweiligen Optikelemente zu den zugeordneten Lichtquellen bestimmt. Eine im Wesentlichen identische LVK kann dann vorteilhaft sein, wenn die erfindungsgemäße Leuchtanordnung den zu beleuchtenden Raum möglichst gleichmäßig ausleuchten soll.

In einer weiteren Ausführungsform bilden die Lichtquellen, denen die ersten Optikelemente zugeordnet sind, eine erste Lichtquellengruppe, wobei die Lichtquellen, denen die zweiten Optikelemente zugeordnet sind, eine zweite Lichtquellengruppe bilden. In dieser Ausführungsform weist die Leuchtanordnung ferner eine Steuereinheit auf. Vorzugsweise ist die Steuereinheit eingerichtet, die Lichtquellen der ersten Lichtquellengruppe unabhängig von den Lichtquellen der zweiten Lichtquellengruppe und/oder umgekehrt anzusteuern und/oder zu dimmen. Insbesondere weist die erste Lichtquellengruppe eine andere Lichtfarbe als die zweite Lichtquellengruppe auf. Alternativ oder zusätzlich können die ersten Optikelemente zusammen mit der ersten Lichtquellengruppe eine erste Abstrahlanordnung bereitstellen, die zum Strahlen in einen ersten Raumwinkel ausgebildet ist, wobei die zweiten Optikelemente zusammen mit der zweiten Lichtquellengruppe eine zweite Abstrahlanordnung bereitstellen können, die zum Strahlen in einen zweiten Raumwinkel ausgebildet ist, wobei sich der erste Raumwinkel und der zweite Raumwinkel voneinander unterscheiden. Dies hat den Vorteil, dass durch die gezielte Ansteuerung der unterschiedlichen Lichtquellengruppe mit der erfindungsgemäßen Leuchtanordnung Räume in unterschiedlichen Farben ausleuchtbar sind. Vorteilhaft ist es darüber hinaus durch die verschiedenen Raumwinkel möglich, bedarfsgesteuert unterschiedliche Bereich eines Raumes auszuleuchten. Weist die Leuchtanordnung zudem mehr als zwei Lichtquellengruppen und mehr als die ersten und zweiten Optikelemente bzw. mehr als die zwei Abstrahlanordnungen auf, können eine Vielzahl unterschiedlicher Beleuchtungsszenarien realisiert werden. Darüber hinaus kann die Steuereinheit insbesondere auch eingerichtet sein, die einzelnen Lichtquellen der ersten Lichtquellengruppe und/oder die einzelnen Lichtquellen der zweiten Lichtquellengruppe unabhängig voneinander anzusteuern und/oder zu dimmen, um weitere Beleuchtungsszenarien zu realisieren.

In einer weiteren Ausführungsform bilden die erste Optikelementanordnung und die zweite Optikelementanordnung eine gemeinsamen Optikelementbaugruppe. Dabei kann die Optikelementbaugruppe insbesondere mindestens zweiteilig ausgeführt sein, wobei die erste Optikelementanordnung ein erstes Teil und die zweite Optikelementanordnung ein zweites Teil ist und wobei vorzugsweise Befestigungsmittel vorgesehen sind, mit denen die erste und die zweite Optikelementanordnung miteinander befestigbar sind. In einer Ausführungsform ist die jeweilige Optikelementanordnung einstückig ausgeführt. In einer Ausführungsform ist die Optikelementbaugruppe einstückig ausgeführt. Unabhängig davon, ob die Optikelementbaugruppe zweiteilig bzw. mehrteilig oder einstückig ausgeführt ist, kann diese insbesondere aus Kunststoff im Spritzgießverfahren hergestellt sein. Demnach sind die ersten und die zweiten Optikelemente in diesem Fall ebenso aus Kunststoff gebildet. Insbesondere sind die ersten und/oder die zweiten Optikelemente aus PMMA gebildet. Darüber hinaus ist es bevorzugt, wenn die Optikelementbaugruppe eine von den Lichtquellen abgewandte horizontale Oberseite aufweist, die zumindest teilweise, vorzugsweise vollständig, als ebene Fläche ausgebildet ist.

Die Erfindung betrifft ferner eine Leuchte umfassend eine erfindungsgemäße Leuchtanordnung und ein Gehäuse, wobei die Leuchtanordnung an dem Gehäuse befestigt ist. Das Gehäuse weist einen Aufnahmeraum auf, in dem die Leuchtanordnung zumindest teilweise angeordnet ist und wobei die Leuchtanordnung insbesondere in dem Gehäuse befestigt ist. Dabei sind die erste Optikelementanordnung und/oder die zweite Optikelementanordnung, vorzugsweise beide Optikelementanordnungen, lösbar an dem Gehäuse befestigt. Darüber hinaus sind die erste Optikelementanordnung und/oder die zweite Optikelementanordnung, vorzugsweise beide Optikelementanordnungen, auch lösbar an den jeweilig zugeordneten Lichtquellen angeordnet. Dadurch können die Optikelementanordnungen von der erfindungsgemäßen Leuchte von den Lichtquellen zerstörungsfrei separiert und beispielsweise ausgetauscht werden, auch wenn die Leuchte an einer Decke oder einer Wand befestigt ist. Ferner ist der Zugang zu den Lichtquellen für Wartungszwecke auf einfache Weise möglich, sodass diese repariert und/oder ebenfalls ausgetauscht werden können.

In einer Ausführungsform ist die Leuchtanordnung derart ausgeführt, dass diese einen äußeren Bestandteil des Gehäuses bildet. Insbesondere bildet die Leuchtanordnung zumindest einen Teil einer Gehäuseabdeckung, die dem Verschließen des Gehäuses dient. Auf diese Weise sind empfindliche Bauteile der Leuchtanordnung im Gehäuse geschützt, während von der Leuchtanordnung abgestrahltes Licht durch das Gehäuse nicht gestört wird. Vorzugsweise schließt die Leuchtanordnung mit einer den Lichtquellen abgewandten Oberseite bündig mit zumindest eines Teils des übrigen Gehäuses ab, wobei die Lichtquellen in dem Gehäuse angeordnet sind, sodass diese bestmöglich geschützt sind.

Die Erfindung wird nachfolgend unter Bezugnahme auf Figuren anhand von Ausführungsbeispielen näher erläutert.

Es zeigen:
- Figur 1:: in stark vereinfachten schematischen Prinzipdarstellungen verschiedene schematische Ansichten einer ersten Ausführungsform der erfindungsgemäßen Leuchtanordnung;
- Figur 2:: in einer stark vereinfachten schematischen Prinzipdarstellung eine schematische Draufsicht einer zweiten Ausführungsform der erfindungsgemäßen Leuchtanordnung.

In Figur 1, umfassend die Figuren 1a und 1b, sind verschiedene schematische Ansichten einer ersten Ausführungsform der erfindungsgemäßen Leuchtanordnung dargestellt. Die Darstellungen gemäß Figur 1 sind rein schematisch anzusehen, wobei Details und Bauteile, die für die Funktion der Leuchtanordnung erforderlich sind, unter Umständen nicht dargestellt sind.

Figur 1a zeigt eine schematische Schnittdarstellung einer Seitenansicht der ersten Ausführungsform. In der vorliegenden Ausführungsform weist die Leuchtanordnung insgesamt fünf Lichtquellen 1.1 bis 1.5 auf, die in einer Längsrichtung L in einer horizontalen Ebene nebeneinander auf einer Platine 1 angeordnet sind. Die Lichtquellen 1.1 bis 1.5 emittieren Licht insbesondere in der Vertikalrichtung V. Vorliegend und allgemein bevorzugt sind die Lichtquellen 1.1 bis 1.5 als LEDs ausgebildet, die mittels einer nicht dargestellten Steuereinheit angesteuert werden können. Die Leuchtanordnung weist eine erste Optikelementanordnung 2 mit insgesamt zwei ersten Optikelementen 2.1, 2.2 auf, wobei die ersten Optikelemente 2.1, 2.2 vorliegend identisch ausgebildete Refraktorlinsen mit einer maximalen vertikalen Höhe H sind. Ferner ist eine zweite Optikelementanordnung 3 mit insgesamt drei zweiten Optikelementen 3.1 bis 3.3 vorgesehen, die vorliegend identisch ausgebildete TIR-Linsen sind. Vorliegend sind die ersten Optikelemente 2.1, 2.2 und die zweiten Optikelemente 3.1 bis 3.3 aus PMMA gebildet.

Sowohl die ersten Optikelemente 2.1, 2.2 als auch die zweiten Optikelemente 3.1 bis 3.3 sind jeweils in einer selben horizontalen Ebene angeordnet. Dabei sind alle Optikelemente 2.1, 2.2, 3.1 bis 3.3 in Längsrichtung L in einer Linie nebeneinander angeordnet, wie insbesondere in Figur 1b zu erkennen ist. Figur 1b zeigt eine Untersicht der ersten Ausführungsform, wobei lediglich die ersten Optikelemente 2.1, 2.2 und die zweiten Optikelemente 3.1 bis 3.3 dargestellt sind. Dabei ist jedes der ersten Optikelemente 2.1, 2.2 und der zweiten Optikelemente 3.1 bis 3.3 einer der Lichtquellen 1.1 bis 1.5 zugeordnet. Die Optikelemente 2.1, 2.2, 3.1 bis 3.3 sind dergestalt zu den Lichtquellen 1.1 bis 1.5 angeordnet, dass von den Lichtquellen 1.1 bis 1.5 emittiertes Licht durch einen nicht näher dargestellten, den Lichtquellen 1.1 bis 1.5 zugewandten Lichteinkoppelabschnitt der Optikelemente 2.1, 2.2, 3.1 bis 3.3 eingekoppelt wird. Das eingekoppelte Licht propagiert innerhalb der Optikelemente 2.1, 2.2, 3.1 bis 3.3 entsprechend der optischen Eigenschaften der Refraktor- bzw. TIR-Linsen und wird durch einen nicht näher dargestellten, zumindest teilweise den Lichtquellen 1.1 bis 1.5 abgewandten Lichtauskoppelabschnitt der Optikelemente 2.1, 2.2, 3.1 bis 3.3 ausgekoppelt.

Die ersten Optikelemente 2.1, 2.2 sind derart zueinander angeordnet, dass diese ein zwischen ihren Außenflächen angeordnetes erstes Aufnahmevolumen 4 horizontal begrenzen. In Figur 1a ist die äußere Begrenzung 4.1 der Erstreckung des ersten Aufnahmevolumens 4 mittels einer gestrichelten Linie in einer zur Querrichtung Q vertikalen durch die maximale vertikale Höhe H der beiden ersten Optikelemente 2.1, 2.2 verlaufenden Ebene dargestellt. Es ist erkennbar, dass die Erstreckung des ersten Aufnahmevolumens 4 in Längsrichtung L in dieser Ebene, jedoch auch allgemein, horizontal durch die Außenflächen der ersten Optikelemente 2.1, 2.2 begrenzt wird. Es ist ferner erkennbar, dass die Erstreckung des ersten Aufnahmevolumens 4 in Vertikalrichtung V in dieser Ebene durch die maximale vertikale Höhe H der ersten Optikelemente 2.1, 2.2 begrenzt wird. Dabei ist das erste Aufnahmevolumen 4 nach oben hin geöffnet, also nicht durch eine Außenfläche eines der zweiten Optikelemente 2.1, 2.2 verschlossen. In Figur 1b ist die äußere Begrenzung 4.1 des ersten Aufnahmevolumens 4 in einer zur Vertikalrichtung V senkrecht stehenden horizontalen Ebene dargestellt. Dabei verläuft die horizontale Ebene durch den in Bezug auf die Vertikalrichtung V untersten Punkt der ersten Optikelemente 2.1, 2.2. Analog zur Darstellung in Figur 1a, ist auch in dieser Figur erkennbar, dass die Erstreckung des ersten Aufnahmevolumens 4 in Längsrichtung L in dieser Ebene horizontal durch die Außenflächen der ersten Optikelemente 2.1, 2.2 begrenzt wird. Ferner ist erkennbar, dass die beiden ersten Optikelemente 2.1, 2.2 eine in Querrichtung Q verlaufende, identische maximale Breite B aufweisen, die die Erstreckung des ersten Aufnahmevolumens 4 in der dargestellten horizontalen Ebene in Querrichtung Q begrenzt.

Das erste Aufnahmevolumen 4 hat den Vorteil, dass das zweite Optikelement 3.2, wie in Figur 1a zu sehen, in dieses vertikal eingreifen kann. Durch das vertikale Eingreifen und die entsprechende geometrische Ausbildung der Außenflächen, können, wie in Figur 1b zu sehen, das zweite Optikelement 3.2 und die ersten Optikelemente 2.1, 2.2 horizontal überlappen. Zum einen kann auf diese Weise die Packungsdichte der erfindungsgemäßen Leuchtanordnung erhöht werden und zum anderen ein möglicher Farbsaum des zweiten Optikelements 3.2 durch die ersten Optikelemente 2.1, 2.2 und umgekehrt ausgeleuchtet werden.

Figur 2 zeigt eine schematische Ansicht einer zweiten Ausführungsform der erfindungsgemäßen Leuchtanordnung von unten. Dabei sind lediglich die Optikelemente dargestellt. Auch die Darstellung gemäß Figur 2 ist rein schematisch und als stark vereinfacht anzusehen. Im Unterschied zur ersten Ausführungsform, sind nicht mehr alle der ersten Optikelemente 2.1 bis 2.4 und der zweiten Optikelemente 3.1 bis 3.9 in einer Linie nebeneinander angeordnet. Stattdessen sind bilden jeweils zwei erste Optikelemente 2.1 und 2.2, 2.3 und 2.4 und drei zweite Optikelemente 3.1 bis 3.3, 3.4 bis 3.6 und 3.7 bis 3.9 in Querrichtung Q versetzt zueinander angeordnete und sich in Längsrichtung L erstreckende Reihen. Dabei greifen die Optikelemente weiterhin vertikal in das durch jeweils zwei der anderen Optikelemente gebildete Aufnahmevolumen ein, wobei sie jedoch in der zweiten Ausführungsform, im Unterschied zur ersten Ausführungsform, in Querrichtung Q nicht mehr im Wesentlichen mittig im Aufnahmevolumen angeordnet sind.

Die in den Figuren dargestellte Anzahl an Optikelementen und Lichtquellen dient lediglich der Verdeutlichung des Prinzips der erfindungsgemäßen Lehre. Tatsächlich kann die erfindungsgemäße Leuchtanordnung bzw. die erfindungsgemäße Leuchte eine weitaus größere Anzahl Optikelemente und Lichtquellen aufweisen.

### Bezugszeichenliste

- 1: Platine
- 1.1 bis 1.5: Lichtquelle
- 2: erste Optikelementanordnung
- 2.1 bis 2.4: erstes Optikelement
- 3: zweite Optikelementanordnung
- 3.1 bis 3.9: zweites Optikelement
- 4: erstes Aufnahmevolumen
- 4.1: äußere Begrenzung
- L: Längsrichtung
- Q: Querrichtung
- V: Vertikalrichtung
- H: maximale vertikale Höhe
- B: Breite

## Patentansprüche

1. Leuchtanordnung umfassend mindestens vier Lichtquellen (1.1, 1.2, 1.3, 1.4, 1.5) sowie mindestens eine erste Optikelementanordnung (2) und eine zweite Optikelementanordnung (3), wobei sich die Leuchtanordnung horizontal in einer Längsrichtung (L) und in einer Querrichtung (Q) erstreckt und die mindestens vier Lichtquellen (1.1, 1.2, 1.3, 1.4, 1.5) horizontal nebeneinander angeordnet sind und wobei die erste Optikelementanordnung (2) mindestens zwei erste Optikelemente (2.1, 2.2) und die zweite Optikelementanordnung mindestens zwei zweite Optikelemente (3.1, 3.2, 3.3) umfasst, wobei jedes Optikelement (2.1, 2.2, 3.1, 3.2, 3.3) jeweils einer der Lichtquellen (1.1, 1.2, 1.3, 1.4, 1.5) zugeordnet und dergestalt an ihr angeordnet ist, dass von der Lichtquelle (1.1, 1.2, 1.3, 1.4, 1.5) emittiertes Licht in einen Lichteinkoppelabschnitt des Optikelements (2.1, 2.2, 3.1, 3.2, 3.3) einkoppelbar und von einem Lichtauskoppelabschnitt des Optikelements (2.1, 2.2, 3.1, 3.2, 3.3), der von dem Lichteinkoppelabschnitt beabstandet ist, gemäß dessen optischen Eigenschaften gelenkt auskoppelbar ist, wobei sich die ersten Optikelemente (2.1, 2.2) in ihren optischen Eigenschaften von den zweiten Optikelementen (3.1, 3.2, 3.3) unterscheiden,
**dadurch gekennzeichnet, dass**
die ersten Optikelemente (2.1, 2.2) derart angeordnet und ausgebildet sind, dass diese ein zwischen ihren Außenflächen angeordnetes erstes Aufnahmevolumen (4) horizontal begrenzen und/oder dass die zweiten Optikelemente (3.1, 3.2, 3.3) derart angeordnet und ausgebildet sind, dass diese ein zwischen ihren Außenflächen angeordnetes zweites Aufnahmevolumen horizontal begrenzen, wobei die ersten Optikelemente (2.1, 2.2) und die zweiten Optikelemente (3.1, 3.2, 3.3) derart zueinander angeordnet sind, dass mindestens ein erstes Optikelement (2.1, 2.2) in das zweite Aufnahmevolumen und/oder mindestens ein zweites Optikelement (3.1, 3.2, 3.3) in das erste Aufnahmevolumen (4) vertikal eingreift.

2. Leuchtanordnung nach Anspruch 1,
**dadurch gekennzeichnet, dass**
die Außenflächen der ersten Optikelemente (2.1, 2.2) eine andere Geometrie als die Außenflächen der zweiten Optikelemente (3.1, 3.2, 3.3) aufweisen.

3. Leuchtanordnung nach Anspruch 1 oder Anspruch 2,
**dadurch gekennzeichnet, dass**
die ersten Optikelemente (2.1, 2.2) und die zweiten Optikelemente (3.1, 3.2, 3.3) jeweils einen durch ihre Außenflächen begrenzten horizontalen mittleren Durchmesser aufweisen, wobei der horizontale mittlere Durchmesser der ersten Optikelemente (2.1, 2.2) oder der zweiten Optikelemente (3.1, 3.2, 3.3) ausgehend von den Lichtquellen (1.1, 1.2, 1.3, 1.4, 1.5) entlang einer Vertikalrichtung (V) in zumindest einem vertikalen Abschnitt zunimmt und der horizontale mittlere Durchmesser des jeweils anderen mindestens einen in das Aufnahmevolumen (4) eingreifenden ersten oder zweiten Optikelements (2.1, 2.2, 3.1, 3.2, 3.3) ausgehend von den Lichtquellen (1.1, 1.2, 1.3, 1.4, 1.5) in der Vertikalrichtung (V) in zumindest einem Teil des vertikalen Abschnitts abnimmt.

4. Leuchtanordnung nach einem der vorangehenden Ansprüche, **dadurch gekennzeichnet, dass**
die ersten Optikelemente (2.1, 2.2) und/oder die zweiten Optikelemente (3.1, 3.2, 3.3) eine maximale vertikale Höhe (H) aufweisen, und
- das mindestens eine erste in das zweite Aufnahmevolumen eingreifende Optikelement (2.1, 2.2) mit mindestens 25 %, insbesondere mindestens 50 % oder insbesondere mindestens 75 % der maximalen vertikalen Höhe vertikal in das zweite Aufnahmevolumen eingreift, und/oder
- das mindestens eine zweite in das erste Aufnahmevolumen (4) eingreifende Optikelement (3.1, 3.2, 3.3) mit mindestens 25 %, insbesondere mindestens 50 % oder insbesondere mindestens 75 % der maximalen vertikalen Höhe vertikal in das erste Aufnahmevolumen eingreift.

5. Leuchtanordnung nach einem der vorangehenden Ansprüche, **dadurch gekennzeichnet, dass**
das jeweilige erste und/oder zweite Aufnahmevolumen (4), in das das mindestens eine erste oder zweite Optikelement (2.1, 2.2, 3.1, 3.2, 3.3) vertikal eingreift, zu mindestens 10 %, insbesondere mindestens 20 %, insbesondere mindestens 30 %, insbesondere mindestens 50 %, von dem mindestens einen ersten oder zweiten Optikelement (2.1, 2.2, 3.1, 3.2, 3.3) ausgefüllt ist.

6. Leuchtanordnung nach einem der vorangehenden Ansprüche,
**dadurch gekennzeichnet, dass**
die ersten Optikelemente (2.1, 2.2) und die zweiten Optikelemente (3.1, 3.2, 3.3) jeweils dergestalt lichtlenkend ausgebildet sind, dass zumindest ein Teil des in sie jeweils eingekoppelten Lichts eine gemäß einer durch das jeweilige Optikelement (2.1, 2.2, 3.1, 3.2, 3.3) definierten Wellenlängenabhängigkeit festgelegte Ablenkung gegenüber einer Vertikalachse erfährt, wobei die ersten Optikelemente (2.1, 2.2) zumindest teilweise eine andere Wellenlängenabhängigkeit als die zweiten Optikelemente (3.1, 3.2, 3.3) aufweisen.

7. Leuchtanordnung nach einem der vorangehenden Ansprüche,
**dadurch gekennzeichnet, dass**
die ersten Optikelemente (2.1, 2.2) im Wesentlichen identisch zueinander ausgeführt sind und/oder dass die zweiten Optikelemente (3.1, 3.2, 3.3) im Wesentlichen identisch zueinander ausgeführt sind.

8. Leuchtanordnung nach einem der vorangehenden Ansprüche,
**dadurch gekennzeichnet, dass**
die Optikelemente (2.1, 2.2, 3.1, 3.2, 3.3) jeweils dergestalt der jeweiligen Lichtquelle (1.1, 1.2, 1.3, 1.4, 1.5) zugeordnet und an dieser angeordnet sind, dass von der Lichtquelle (1.1, 1.2, 1.3, 1.4, 1.5) emittiertes Licht in das Optikelement (2.1, 2.2, 3.1, 3.2, 3.3) einkoppelbar ist und nach einer Propagation durch das Optikelement (2.1, 2.2, 3.1, 3.2, 3.3) aus diesem auskoppelbar ist, wobei zumindest bei einigen der ersten und zweiten Optikelemente (2.1, 2.2, 3.1, 3.2, 3.3) das eingekoppelte Licht während seiner Propagation eine Totalreflexion innerhalb des Optikelements (2.1, 2.2, 3.1, 3.2, 3.3) erfährt, wobei der eine Totalreflexion erfahrende Anteil in den ersten Optikelementen (2.1, 2.2, 3.1, 3.2, 3.3) größer als in den zweiten Optikelementen (2.1, 2.2, 3.1, 3.2, 3.3) ist, insbesondere mindestens doppelt so groß, insbesondere mindestens fünfmal so groß ist.

9. Leuchtanordnung nach einem der vorangehenden Ansprüche,
**dadurch gekennzeichnet, dass**
ausschließlich die ersten Optikelemente (2.1, 2.2) oder ausschließlich die zweiten Optikelemente (3.1, 3.2, 3.3) TIR-Linsen sind.

10. Leuchtanordnung nach einem der vorangehenden Ansprüche,
**dadurch gekennzeichnet, dass**
ausschließlich die ersten Optikelemente (2.1, 2.2) oder ausschließlich die zweiten Optikelemente (3.1, 3.2, 3.3) Refraktorlinsen sind.

11. Leuchtanordnung nach einem der vorangehenden Ansprüche,
**dadurch gekennzeichnet, dass**
zumindest eines der ersten Optikelemente (2.1, 2.2), insbesondere alle ersten Optikelemente (2.1, 2.2), eine von mindestens einem der zweiten Optikelemente (3.1, 3.2, 3.3), insbesondere allen zweiten Optikelementen (3.1, 3.2, 3.3), unterschiedliche Lichtverteilungskurve bereitstellt.

12. Leuchtanordnung nach einem der Ansprüche 1 bis 10,
**dadurch gekennzeichnet, dass**
die ersten Optikelemente (2.1, 2.2) und die zweiten Optikelemente (3.1, 3.2, 3.3) eine im Wesentlichen identische Lichtverteilungskurve bereitstellen.

13. Leuchtanordnung nach einem der vorangehenden Ansprüche,
**dadurch gekennzeichnet, dass**
die Lichtquellen (1.2, 1.4), denen die ersten Optikelemente (2.1, 2.2) zugeordnet sind, eine erste Lichtquellengruppe bilden und die Lichtquellen (1.1, 1.3, 1.5), denen die zweiten Optikelemente (3.1, 3.2, 3.3) zugeordnet sind, eine zweite Lichtquellengruppe bilden, und wobei die Leuchtanordnung eine Steuereinheit aufweist, die dazu eingerichtet ist, die Lichtquellen (1.2, 1.4) der ersten Lichtquellengruppe unabhängig von den Lichtquellen (1.1, 1.3, 1.5) der zweiten Lichtquellengruppe, und/oder umgekehrt, anzusteuern und/oder zu dimmen, wobei insbesondere die erste Lichtquellengruppe eine andere Lichtfarbe aufweist als die zweite Lichtquellengruppe und/oder die ersten Optikelemente (2.1, 2.2) zusammen mit der ersten Lichtquellengruppe eine erste Abstrahlanordnung bereitstellen, die zum Strahlen in einen ersten Raumwinkel ausgebildet ist, und die zweiten Optikelemente (3.1, 3.2, 3.3) zusammen mit der zweiten Lichtquellengruppe eine zweite Abstrahlanordnung bereitstellen, die zum Strahlen in einen zweiten Raumwinkel ausgebildet ist, der sich von dem ersten Raumwinkel unterscheidet, wobei insbesondere die Steuereinheit eingerichtet ist, die einzelnen Lichtquellen (1.2, 1.4) der ersten Lichtquellengruppe und/oder die einzelnen Lichtquellen (1.1, 1.3, 1.5) der zweiten Lichtquellengruppe unabhängig voneinander anzusteuern und/oder zu dimmen.

14. Leuchtanordnung nach einem der vorangehenden Ansprüche,
**dadurch gekennzeichnet, dass**
die erste Optikelementanordnung (2) und die zweiten Optikelementanordnung (3) eine Optikelementbaugruppe bilden und/oder jeweils einstückig ausgeführt sind, wobei insbesondere die durch erste und zweite Optikelementanordnung gebildete Optikelementbaugruppe einstückig ausgeführt ist, wobei insbesondere die Optikelementbaugruppe eine von den Lichtquellen (1.1, 1.2, 1.3, 1.4, 1.5) abgewandte horizontale Oberseite aufweist, die zumindest teilweise, insbesondere vollständig, als ebene Fläche ausgebildet ist.

15. Leuchte, umfassend eine mindestens eine Leuchtanordnung nach einem der vorangehenden Ansprüche,
**gekennzeichnet durch**
ein Gehäuse, an dem die Leuchtanordnung befestigt ist, wobei die Leuchtanordnung zumindest teilweise in einem Aufnahmeraum des Gehäuses angeordnet ist, wobei die erste Optikelementanordnung (2) und/oder die zweite Optikelementanordnung (3) lösbar an dem Gehäuse befestigt sind und wobei die erste Optikelementanordnung (2) und/oder die zweite Optikelementanordnung (3) lösbar an den den ersten Optikelementen (2.1, 2.2) und/oder zweiten Optikelementen (3.1, 3.2, 3.3) zugeordneten Lichtquellen (1.1, 1.2, 1.3, 1.4, 1.5) angeordnet sind, wobei insbesondere die Leuchtanordnung derart ausgeführt ist, dass diese einen äußeren Bestandteil des Gehäuses bildet, insbesondere zumindest einen Teil einer Gehäuseabdeckung.
